# EUROPÄISCHE PATENTSCHRIFT

(11) **EP 4 450 739 B1**
(45) Veröffentlichungstag und Bekanntmachung des Hinweises auf die Patenterteilung: **19.11.2025**
(21) Anmeldenummer: 24162742.1
(22) Anmeldetag: 11.03.2024
(51) Int. Cl.: E05B 9/00, E05B 17/20, E06B 5/11

(54) **SCHLOSSANORDNUNG, TÜRFLÜGEL UND EINBRUCHHEMMENDE DREHFLÜGELTÜR**
LOCK ASSEMBLY, DOOR LEAF AND BURGLARY-RESISTANT SWING DOOR
ENSEMBLE SERRURE, BATTANT DE PORTE ET PORTE BATTANTE ANTI-EFFRACTION

(30) Priorität: 05.04.2023 DE 102023108734; 14.04.2023 DE 102023109490
(43) Veröffentlichungstag der Anmeldung: 23.10.2024
(73) Patentinhaber: Hörmann KG Freisen, 66629 Freisen (DE)
(72) Erfinder: Henrichs, Gerd, 66583 Spiesen-Elversberg (DE); Kneppel-Schwarz, Dennis, 55758 Bärenbach (DE)
(74) Vertreter: KASTEL Patentanwälte PartG mbB

(56) Entgegenhaltungen:
- FR-A1- 2 825 399
- GB-A- 2 197 677
- US-A- 219 105
- US-A- 3 673 605
- US-A1- 2010 154 350
- US-A1- 2017 159 326

## Beschreibung

Die Erfindung betrifft eine Schlossanordnung für einen Türflügel einer einbruchhemmenden Drehflügeltür. Weiter betrifft die Erfindung einen Türflügel mit einer solchen Schlossanordnung sowie eine mit einem solchen Türflügel versehene Drehflügeltür.

Zum technologischen Hintergrund und zur Begriffsdefinition wird auf folgende Literaturstelle verwiesen:
[1] "GRUNDWISSEN TÜREN - Technikhandbuch", Herausgeber: Hörmann KG Verkaufsgesellschaft, Upheider Weg 94-98, DE-33803 Steinhagen; Ausgabe: 01/2019, heruntergeladen am 04.04.2023 unter https://cdn.hoermann-cloud.de/fileadmin/_country/kataloge/pdf/HOER-HANDBUCH-Bd-01-Grundwissen_2019_.pdf

Zum weiteren Stand der Technik zu möglichen Türen, bei denen die Schlossanordnung gemäß Ausführungsformen der Erfindung Anwendung findet, wird auf folgende Literaturstellen verwiesen:
[2] Firmenbroschüre "Stahltüren" der Hörmann KG Verkaufsgesellschaft mit dem Druckvermerk: Stand 11.2022 / Druck 11.2022 / HF 85115 DE / G.XXX, heruntergeladen am 04.04.2023, https://www.hoermann.de/mediacenter/download/93148de/85115_STT_de _DE_1905.pdf?20230317105621;
[3] Firmenbroschüre "STAHL-OBJEKTTÜREN OD - Innen- und Außentüren mit und ohne Brandschutzanforderungen" der Hörmann KG Verkaufsgesellschaft mit dem Druckvermerk: Stand 04.2022 / Druck 04.2022 / HF 85375 DE / G.XXX, heruntergeladen am 04.04.2023, https://www.hoermann.de/mediacenter/download/127277de/RZ_25352100 9_85375_SOT_2105_de_DE.pdf?20230309102157
[4] Firmenbroschüre "Stahl- und Edelstahl-Objekttüren STS / STU - Hochwertige Türkonstruktion für anspruchsvolle Architektur" der Hörmann KG Verkaufsgesellschaft mit dem Druckvermerk: Stand 06.2020 / Druck 06.2020 / HF 86463 de / G.XXX, heruntergeladen am 04.04.2023, https://www.hoermann.de/mediacenter/download/203255de/Stahl_und_Ed elstahl_Objekttueren_STS_STU_86463_DE.pdf?20230309151419

Die Erfindung bezieht sich auf eine Schlossanordnung für einbruchhemmende Drehflügeltüren. Unter einer einbruchhemmenden Tür wird eine Tür mindestens mit der Widerstandsklasse RC2 nach DIN EN 1627 (oder höher, insbesondere RC3) verstanden, siehe hierzu insbesondere auch die Literaturstelle [1], S. 58 bis 61.

Drehflügeltüren ohne Einbruchhemmung werden in der Regel mit Einsteckschlössern ausgerüstet, die nur einen Riegel und somit nur eine Einpunktverriegelung bieten.

Um sicher eine Einbruchhemmung der Widerstandsklasse RC3 zu erreichen, wurden bei den Türen der Literaturstellen [2] bis [4] bisher in Drehflügeltüren Mehrpunktverriegelungen, also insbesondere Schlossanordnungen mit Mehrfachverriegelung, die an der schlossseitigen Stirnseite mehrere in der Höhe beabstandete Riegel aufweisen, eingesetzt. Es gibt auch Türen auf dem Markt, die nur eine Einpunktverriegelung aufweisen, welche sich jedoch bei Nachprüfungen als wenig leistungsfähig hinsichtlich des Einbruchschutzes erweisen. Des weiteren ist eine Schlossanordnung mit einer Verstärkungsplatte nach dem Oberbegriff des Anspruchs 1 aus der US 2017/159326 A1 bekannt.

Die Erfindung hat sich zur Aufgabe gestellt, eine Schlossanordnung bereit zu stellen, die bei einfacher und kostengünstigerer Ausgestaltung eine deutliche Leistungssteigerung bezüglich der Einbruchhemmung bietet.

Zum Lösen dieser Aufgabe schafft die Erfindung eine Schlossanordnung nach Anspruch 1. Ein damit versehener Türflügel sowie eine damit versehene Tür sind Gegenstand der Nebenansprüche.

Vorteilhafte Ausgestaltungen sind Gegenstand der Unteransprüche.

Die Erfindung schafft eine Schlossanordnung für einen Türflügel einer einbruchhemmenden Drehflügeltür, wobei die Schlossanordnung ein Schloss und eine Verstärkungsplatte aufweist. Das Schloss weist einen Schlosskasten zum Einstecken in eine Schlosstasche des Türflügels, einen Stulp zum Auflegen auf einer Berandung um eine Mündung der Schlosstasche und zum Befestigen des Schlosses an dem Türflügel, eine Falle und einen Riegel auf. Die Verstärkungsplatte ist zum Abdecken des Stulps ausgebildet und weist eine Auflagefläche auf einer dem Schloss zuzuwendenden Seite, eine Aufnahmenut zur Aufnahme des Stulps, die durch einen Randbereich, an dem die Auflagefläche ausgebildet ist, umrandet ist und somit ebenfalls auf der dem Schloss zuzuwendenden Seite als Vertiefung in der Aufnahmefläche ausgebildet ist, eine Riegelöffnung zum Durchführen des Riegels, eine Fallenöffnung zum Durchführen der Falle und eine Befestigungseinrichtung zur Befestigung der Verstärkungsplatte an dem Türflügel auf.

Es ist bevorzugt, dass die Verstärkungsplatte im Querschnitt keilförmig ausgebildet ist.

Es ist bevorzugt, dass die Verstärkungsplatte auf der dem Schloss abzuwendenden Seite eine Oberfläche aufweist, die sich schräg zu der Auflagefläche erstreckt.

Es ist bevorzugt, dass die Verstärkungsplatte auf der im bestimmungsgemäßen Gebrauch in Schließrichtung weisenden Seite dünner ausgebildet ist als auf der im bestimmungsgemäßen Gebrauch entgegen der Schließrichtung weisenden Seite.

Es ist bevorzugt, dass die Verstärkungsplatte im Querschnitt rechteckig ausgebildet ist.

Es ist bevorzugt, dass die Aufnahmenut der Verstärkungsplatte an die Außenkontur des Stulps angepasst ist.

Es ist bevorzugt, dass die Aufnahmenut der Verstärkungsplatte abgerundete Endbereiche aufweist.

Es ist bevorzugt, dass die Aufnahmenut der Verstärkungsplatte zur bündigen Aufnahme des Stulps ausgebildet ist.

Es ist bevorzugt, dass die Befestigungseinrichtung an einem Abschnitt des Randbereichs ausgebildet ist, der an einer entgegen der Schließrichtung gerichteten Seite ausgebildet ist.

Es ist bevorzugt, dass die Befestigungseinrichtung wenigstens eine Befestigungsöffnung für einen Befestiger aufweist, die sich in Schließrichtung gesehen hinter der Fallenöffnung und/oder hinter der Riegelöffnung befindet.

Es ist bevorzugt, dass die Befestigungseinrichtung wenigstens eine Senkkopfschraubenöffnung als Befestigungsöffnung aufweist.

Es ist bevorzugt, dass die Befestigungseinrichtung an einem Abschnitt des Randbereichs an einer ersten Seite ausgebildet ist, der dicker und/oder breiter ausgebildet ist, als ein Abschnitt des Randbereichs an einer gegenüberliegenden zweiten Seite.

Vorzugsweise ist das Schloss ausgewählt aus der Gruppe, die ein Einsteckschloss, ein Profilzylinderschloss, ein Schloss mit nur einem Riegel für eine Einpunktverriegelung und Kombinationen der vorgenannten Schlösser umfasst. Auch wenn ein Einsteckschloss mit nur einem Riegel verwendet wird, so dass die Schlossanordnung für eine Einpunktverriegelung ausgerüstet ist, wird mithilfe der Verstärkungsplatte eine deutlich verbesserte Einbruchhemmung gegenüber bisherigen Drehflügeltüren mit Einpunktverriegelung, die als einbruchhemmende Türen angeboten werden, erreicht.

Vorzugsweise weist die Schlossanordnung ferner ein flach, länglich und streifenförmig ausgebildetes Verstärkungselement zum Einbau in einen schlossseitigen Stirnseitenbereich des Türflügels und zum Verstärken einer schlossseitigen Stirnseite des Türflügels auf, wobei das Verstärkungselement die Berandung um die Mündung der Schlosstasche und Befestigungsöffnungen zur Befestigung des Stulps und zum Befestigen der Verstärkungsplatte aufweist.

Es ist bevorzugt, dass das Verstärkungselement als Verstärkungsflachstahlelement, d.h. als Flachstahl zur Verstärkung, ausgebildet ist.

Es ist bevorzugt, dass das Verstärkungselement einen vertieften Bereich zur Aufnahme von Stulp und Verstärkungsplatte aufweist.

Es ist bevorzugt, dass das Verstärkungselement Abkröpfungen zum Bilden einer Vertiefung im Bereich des Schlosses aufweist.

Gemäß einem weiteren Aspekt schafft die Erfindung einen Türflügel für eine einbruchhemmende Drehflügeltür mit einer Schlossanordnung nach einer der voranstehenden Ausgestaltungen.

Bei einer bevorzugten Ausgestaltung des Türflügels ist vorgesehen, dass der Stulp und die Verstärkungsplatte an der schlossseitigen Stirnseite in einer vertieften Aufnahme, deren Berandung bis an die Verstärkungsplatte heranreicht, aufgenommen sind.

Bei einer bevorzugten Ausgestaltung des Türflügels ist vorgesehen, dass das Verstärkungselement sich über einen Großteil der Höhe und einen Großteil der sich in Dickenrichtung des Türflügels erstreckenden Breite der schlossseitigen Stirnseite in dem Türflügel erstreckt. Mit Großteil wird hierbei mehr als die Hälfte verstanden.

Bei einer bevorzugten Ausgestaltung des Türflügels ist vorgesehen, dass das Verstärkungselement von einem Mantel des Türflügels übergriffen wird.

Vorzugsweise ist der Türflügel ausgebildet in Kasten-/Deckelbauweise mit einem Kastenblech und einem Deckelblech.

Gemäß einem weiteren Aspekt schafft die Erfindung eine Drehflügeltür, umfassend einen Türflügel nach einer der voranstehenden Ausgestaltungen und eine Zarge.

Ein Ausführungsbeispiel wird im Folgenden anhand der beigefügten Zeichnungen näher erläutert. Darin zeigt:
- Fig. 1: eine Vorderansicht auf eine Bandseite einer einbruchhemmenden Drehflügeltür;
- Fig. 2: einen Schnitt durch einen Schlossbereich der Drehflügeltür gemäß einer ersten Ausführungsform entlang der Linie A-A von Fig. 1;
- Fig. 3: eine perspektivische Explosionsdarstellung einer bei der Drehflügeltür von Fig. 1 gemäß der Ausführungsform von Fig. 2 verwendeten Schlossanordnung in einer ersten Ausführungsform;
- Fig. 4: das vergrößerte Detail E von Fig. 3;
- Fig. 5: eine Draufsicht auf eine Oberfläche der Verstärkungsplatte der Schlossanordnung von Fig. 3 und 4 gemäß der ersten Ausführungsform, wobei die Oberfläche im bestimmungsgemäßen Gebrauch wie in Fig. 2 dargestellt an einer schlossseitigen Stirnseite eines Türflügels der Drehflügeltür nach außen und in der Schließstellung der Drehflügeltür zu einem Gegenlager an einer Zarge der Drehflügeltür weisend angeordnet ist;
- Fig. 6: eine Seitenansicht auf die Verstärkungsplatte gemäß der ersten Ausführungsform von links in Fig. 5 gesehen;
- Fig. 7: eine Unteransicht auf die Verstärkungsplatte gemäß der ersten Ausführungsform, die eine Seite der Verstärkungsplatte zeigt, welche im bestimmungsgemäßen Gebrauch zu einem Schloss der Schlossanordnung hin gerichtet ist;
- Fig. 8: einen Schnitt durch die Verstärkungsplatte gemäß der ersten Ausführungsform entlang der Linie B-B von Fig. 5;
- Fig. 9: einen Fig. 2 entsprechenden Schnitt durch einen Schlossbereich der Drehflügeltür gemäß einer zweiten Ausführungsform entlang der Linie A-A von Fig. 1;
- Fig. 10: eine Fig. 3 entsprechende perspektivische Explosionsdarstellung einer bei der Drehflügeltür von Fig. 1 in der zweiten Ausführungsform gemäß Fig. 9 verwendeten Schlossanordnung;
- Fig. 11: das vergrößerte Detail E von Fig. 10;
- Fig. 12: eine Fig. 5 entsprechende Draufsicht auf eine Oberfläche der Verstärkungsplatte der Schlossanordnung von Fig. 9 und 10 gemäß der zweiten Ausführungsform, wobei die Oberfläche im bestimmungsgemäßen Gebrauch wie in Fig. 9 dargestellt an einer schlossseitigen Stirnseite eines Türflügels der Drehflügeltür nach außen und in der Schließstellung der Drehflügeltür zu einem Gegenlager an einer Zarge der Drehflügeltür weisend angeordnet ist;
- Fig. 13: eine Fig. 6 entsprechende Seitenansicht auf die Verstärkungsplatte gemäß der zweiten Ausführungsform von links in Fig. 12 gesehen;
- Fig. 14: eine Fig. 7 entsprechende Unteransicht auf die Verstärkungsplatte gemäß der zweiten Ausführungsform, die eine Seite der Verstärkungsplatte zeigt, welche im bestimmungsgemäßen Gebrauch zu einem Schloss der Schlossanordnung hin gerichtet ist; und
- Fig. 15: einen Fig. 8 entsprechenden Schnitt durch die Verstärkungsplatte gemäß der zweiten Ausführungsform entlang der Linie B-B von Fig. 12.

Fig. 1, 2 und 9 zeigen unterschiedliche Ausführungsformen einer einbruchhemmenden Drehflügeltür 10 wenigstens mit der Widerstandsklasse RC2 oder vorzugsweise RC3. Die Drehflügeltür 10 weist einen Türflügel 12 und eine Zarge 14 auf. Der Türflügel 12 ist um eine Hochachse, die durch Türbänder 16 definiert wird, drehbar an der Zarge 14 angelenkt. Der Türflügel 12 weist eine Schlossanordnung 18 auf, von der eine erste Ausführungsform in den Fig. 2 bis 4 dargestellt ist und eine zweite Ausführungsform mit den Fig. 2 bis 4 entsprechenden Ansichten in den Fig. 9 bis 11 dargestellt ist. Die Schlossanordnung 18 weist ein Schloss 20 und eine Verstärkungsplatte 22 auf, wobei die Verstärkungsplatte 22 gemäß der ersten Ausführungsform einzeln in den Fig. 5 bis 8 und die Verstärkungsplatte 22 gemäß der zweiten Ausführungsform einzeln mit entsprechenden Ansichten in den Fig. 12 bis 15 dargestellt ist. Bei den dargestellten Ausführungsformen weist die Schlossanordnung 18 weiter noch ein Verstärkungselement 24 auf.

Fig. 2 zeigt einen Schnitt durch einen Schlossbereich 26 der Drehflügeltür 10 gemäß der ersten Ausführungsform, während Fig. 9 den Fig. 2 entsprechenden Schnitt gemäß der zweiten Ausführungsform zeigt. Der Türflügel 12 ist als Metallblech-Türblatt in Kasten-Deckel-Bauweise ausgeführt und weist ein Kastenblech 28 und ein Deckelblech 30 auf, die zusammen einen Mantel 31 des Türblatts bilden. Weiter ist eine Füllung 32 in dem Hohlraum zwischen Kastenblech 28 und Deckelblech 30 vorgesehen. An der schlossseitigen Stirnseite 34, die im dargestellten Schließzustand der Drehflügeltür 10 zu einem Schließ-Gegenlager 38 an der Zarge 14 weist, ist eine vertiefte Aufnahme 36 zur Aufnahme der Verstärkungsplatte 22 und eines Stulps 40 des Schlosses 20 vorgesehen. In der Füllung 32 ist in dem Schlossbereich 26 eine Schlosstasche 41 vorgesehen.

Die Berandung der Aufnahme 36 wird durch den Mantel 27 gebildet, der genau bis zur Verstärkungsplatte 22 heranreicht.

Die Schlossanordnung 18 gemäß der ersten und zweiten Ausführungsform ist als Explosionsdarstellung in den Fig. 3 und 4 (erste Ausführungsform) und den Fig. 10 und 11 (zweite Ausführungsform) gezeigt. Wie daraus entnehmbar ist das Schloss 20 ein Einsteckschloss mit dem Stulp 40, einem Schlosskasten 42, einer Falle 44 und einem Riegel 46.

Das Verstärkungselement 24 ist flach und streifenförmig und aus einem gegenüber Werkzeugangriff widerstandsfähigen Material, wie insbesondere Metall, mehr insbesondere Stahl, ausgebildet. Insbesondere ist das Verstärkungselement als Flachstahl ausgebildet. Wie insbesondere aus Fig. 3 und Fig. 2 sowie 10 und 9 entnehmbar, ist das Verstärkungselement 24 in den Stirnseitenbereich des Türflügels 12 eingebaut, so dass er sich über die Höhe des Türflügels 12 und über die Dicke des Türflügels 12 in dem Hohlraum bis nahezu ganz an die Innenseite des Mantel 27 reichend erstreckt. Hierdurch wird der Stirnseitenbereich wesentlich versteift und verstärkt, so dass er einen großen Widerstand gegenüber Werkzeugangriffen bei Einbruchsversuchen bietet. An der Stirnseite 34 wird das Verstärkungselement 24 von umgebogenen Rändern 48 des Mantels 27 übergriffen. In der Mitte des Verstärkungselements 24, die im bestimmungsgemäßen Gebrauch in dem Schlossbereich 26 angeordnet ist, ist durch Tiefziehen ein vertiefter Bereich 50 ausgebildet, der durch Abkröpfungen 52 begrenzt ist. An dem vertieften Bereich 50 ist eine Durchgangsöffnung für den Schlosskasten vorgesehen, die eine Berandung 54 einer Mündung der Schlosstasche 41 bildet. Weiter sind in dem vertieften Bereich 50 mehrere Befestigungsöffnungen 56 mit Innengewinde zur Aufnahme von Befestigungsschrauben 58 - hier als Senkkopfschrauben ausgebildet - vorgesehen.

Wie aus Fig. 2 bis 4 für die erste Ausführungsform und aus den Fig. 9 bis 11 für die zweite Ausführungsform ersichtlich, ist der Schlosskasten 42 im bestimmungsgemäßen Gebrauch in die Schlosstasche 41 des Türflügels 12 eingesteckt. Der Stulp 40 liegt auf der Berandung 54 um die Mündung der Schlosstasche 40 und somit hier auf dem vertieften Bereich 50 des Verstärkungselements 24 auf. Der Stulp 40 dient zum Befestigen des Schlosses 20 an dem Türflügel 12. Hierzu werden nicht näher dargestellte Befestigungsschrauben 58 in Schrauböffnungen 60 am Stulp 40 gesteckt, die zur vollständigen Aufnahme der Senkköpfe der Befestigungsschrauben 58 ausgebildet sind.

In den Darstellungen ist die Drehflügeltür 10 DIN rechts dargestellt. DIN links ergibt sich durch eine entsprechend gespiegelte Ausbildung. Demnach öffnet sich die Tür durch Bewegen des Türflügels 12 in Richtung nach unten in Fig. 2 und 9. Die Schließrichtung ist die Richtung nach oben in Fig. 2 und 9, in die auch die Schräge der Falle 44 weist.

Die Verstärkungsplatte 22 ist in Fig. 2 und 9 im eingebauten Zustand, in den Fig. 3 und 4 sowie 10 und 11 in Explosionsdarstellung zusammen mit dem Schloss 20 und in den Fig. 5 bis 8 sowie 12 bis 15 in unterschiedlichen Ansichten alleine dargestellt. Wie sich aus diesen Figuren ergibt, ist die Verstärkungsplatte 22 zum vollständigen Abdecken des Stulps 40 ausgebildet. Die Verstärkungsplatte 22 weist auf der dem Schloss 20 zuzuwendenden Seite 61 eine Auflagefläche 62 auf, die im bestimmungsgemäßen Gebrauch auf dem vertieften Bereich 50 des Verstärkungselements 24 oder in anderen nicht näher dargestellten Ausführungen auf einem sonstigen verstärkten Stirnseitenbereich des Türflügels 12 aufliegt.

Auf dieser dem Schloss 20 zuzuwendenden Seite 61 ist innerhalb der Auflagefläche 62 eine Aufnahmenut 64 zur Aufnahme des Stulps 40 vorgesehen.

Die Aufnahmenut 64 ist durch einen relativ zu der Wandung 66, die den Grund der Aufnahmenut 64 bildet, dicker ausgeführten Randbereich 68, an dem die Auflagefläche 62 ausgebildet ist, umrandet. In der Wandung 66 sind eine Riegelöffnung 70 zum Durchführen des Riegels 46 und eine Fallenöffnung 72 zum Durchführen der Falle 44 vorgesehen.

In dem Randbereich 68 ist eine Befestigungseinrichtung 74 zur Befestigung der Verstärkungsplatte 22 an dem Türflügel 12, insbesondere zur Befestigung an dem in dem Türflüge 12 eingebauten Verstärkungselement 24, vorgesehen.

Wie man insbesondere den Darstellungen der Fig. 2 und 8 entnehmen kann, ist die Verstärkungsplatte 22 gemäß der ersten Ausführungsform im Querschnitt keilförmig ausgebildet. Insbesondere weist die Verstärkungsplatte 22 gemäß der ersten Ausführungsform auf der dem Schloss 20 abzuwendenden Seite 75 eine Oberfläche 76 auf, die sich schräg zu der Auflagefläche 62 erstreckt. Der schräge Verlauf ist derart, dass die Verstärkungsplatte 22 auf der im bestimmungsgemäßen Gebrauch in Schließrichtung weisenden Seite 78 dünner ausgebildet ist als auf der im bestimmungsgemäßen Gebrauch entgegen der Schließrichtung weisenden Seite 80. Die entsprechend dünnere Seite 78 wird, wie man Fig. 2 entnehmen kann, bei Einbau der Verstärkungsplatte 22 in der vertieften Aufnahme 36 durch den Mantel 27 ganz oder nahezu vollständig abgedeckt, so dass keine Stufe oder allenfalls eine minimale Stufe entsteht, die keinen Angriff eines Einbruchwerkzeugs der Werkzeugsätze A1 bis A3 von DIN EN 1627 bietet. Durch die Keilform werden die Werkzeuge beim Eindringen außerdem von dem Schloss und dessen Stulp 40 abgelenkt.

Wie man insbesondere den Darstellungen der Fig. 9 und 15 entnehmen kann, ist die Verstärkungsplatte 22 gemäß der zweiten Ausführungsform im Querschnitt mit einer rechteckigen Außenkontur ausgestaltet. Dadurch lässt sich die Verstärkungsplatte 22 kostengünstiger herstellen, sie bietet aber immer noch eine vergleichbar gute Verstärkung und verbessert somit ebenfalls den Einbruchsschutz insbesondere bei Verwendung von Einpunktverriegelungen in erheblichem Ausmaß.

Die Aufnahmenut 64 der Verstärkungsplatte 22 ist bei beiden hier gezeigten Ausführungsformen an die Außenkontur des Stulps 40 angepasst, so dass der Stulp 40 möglichst gut von der Verstärkungsplatte 22 umschlossen wird. Hierzu weist die Aufnahmenut 64 entsprechend der Ausbildung der Enden des Stulps 40 abgerundete Endbereiche 82 auf. Die Tiefe der Aufnahmenut 64 ist derart gewählt, dass sie zur bündigen Aufnahme des Stulps 40 ausgebildet ist.

Wie man den Fig. 4 bis 8 und 11 bis 15 entnehmen kann ist die Befestigungseinrichtung 74 an dem dickeren und/oder breiteren Abschnitt des Randbereichs 68 ausgebildet, der an der entgegen der Schließrichtung weisenden Seite 80 ausgebildet ist. Somit ist die Befestigungseinrichtung 74 an dem massiveren Bereich der Verstärkungsplatte 22 und damit sehr robust ausgebildet und in Schließstellung der Tür insbesondere durch einen Falz 84 des Türflügels 12 gut abgedeckt. Die Befestigungseinrichtung 74 weist eine erste und eine zweite Befestigungsöffnung 86, 88 für eine der Befestigungsschrauben 58 auf. Die erste Befestigungsöffnung 86 befindet sich in Schließrichtung gesehen hinter der Fallenöffnung 72 die zweite Befestigungsöffnung befindet sind in Schließrichtung gesehen hinter der Riegelöffnung 70. Hierdurch liegen die Befestigungsschrauben 58 gut geschützt zwischen Falle 44 und Falz 84 bzw. zwischen Riegel 46 und Falz 84. Die erste und zweite Befestigungsöffnung 86, 88 sind jeweils als Senkkopfschraubenöffnung ausgebildet, die den Schrauben-Senkkopf vollständig aufnehmen können.

Es ist somit eine Schlossanordnung 18 für einen Türflügel 12 einer Drehflügeltür 10 beschrieben worden, die bei einfacher Ausführung eine erhöhte Einbruchhemmung bietet. Die Schlossanordnung 18 weist neben einem Schloss 20, das als einfaches Einsteckschloss ausgebildet sein kann, eine Verstärkungsplatte 22 auf, die das Ausknicken des Schlossstulps 40 bei Einbruchversuchen verhindert.

Die Verstärkungsplatte 22 ist aus einem geeigneten Material gebildet, das widerstandsfähig gegenüber Angriff der Werkzeuge der Werkzeugsätze A1 bis A3 gemäß DIN EN 1627 ist. Insbesondere ist die Verstärkungsplatte 22 massiv aus Metall, mehr insbesondere Stahl, ausgebildet.

In den Fig. 5 bis 8 sowie 12 bis 15 sind Beispiele für die Bemaßung der Verstärkungsplatte 22 angegeben, die an DIN-Einsteckschlösser und eine übliche Türdicke angepasst ist. Weitere Ausführungsformen der Verstärkungsplatte 22 weisen Bemaßungen auf, bei denen einer oder mehrere der Werte um 0 bis 50%, insbesondere 2% bis 20%, von den in den Fig. 5 bis 8 bzw. 12 bis 15 angegebenen Werten abweichen.

Ansonsten kann die Drehflügeltür 10, insbesondere deren Türflügel 12 und deren Zarge 14, so ausgebildet sein, wie dies in verschiedenen Ausführungen in den Literaturstellen [2], [3] und [4] gezeigt ist, auf welche hiermit für weitere Einzelheiten ausdrücklich verweisen wird.

### Bezugszeichenliste:

- 10: Drehflügeltür
- 12: Türflügel
- 14: Zarge
- 16: Türband
- 18: Schlossanordnung
- 20: Schloss
- 22: Verstärkungsplatte
- 24: Verstärkungselement
- 26: Schlossbereich
- 27: Mantel
- 28: Kastenblech
- 30: Deckelblech
- 32: Füllung
- 34: schlossseitige Stirnseite
- 36: vertiefte Aufnahme
- 38: Schließ-Gegenlager
- 40: Stulp
- 41: Schlosstasche
- 42: Schlosskasten
- 44: Falle
- 46: Riegel
- 48: Rand des Mantels
- 50: vertiefter Bereich
- 52: Abkröpfung
- 54: Berandung (der Mündung der Schlosstasche)
- 56: Befestigungsöffnung
- 58: Befestigungsschraube
- 60: Schrauböffnung (am Stulp)
- 61: dem Schloss zuzuwendende Seite
- 62: Auflagefläche
- 64: Aufnahmenut
- 66: Wandung
- 68: Randbereich
- 70: Riegelöffnung
- 72: Fallenöffnung
- 74: Befestigungseinrichtung
- 75: dem Schloss abzuwendende Seite
- 76: Oberfläche
- 78: in Schließrichtung weisende Seite
- 80: entgegen Schließrichtung weisende Seite
- 82: Endbereich
- 84: Falz
- 86: erste Befestigungsöffnung
- 88: zweite Befestigungsöffnung

## Patentansprüche

1. Schlossanordnung (18) für einen Türflügel (12) einer einbruchhemmenden Drehflügeltür (10), umfassend:
ein Schloss (20) mit einem Schlosskasten (42) zum Einstecken in eine Schlosstasche (41) des Türflügels (12), einem Stulp (40) zum Auflegen auf einer Berandung (54) um eine Mündung der Schlosstasche (41) und zum Befestigen des Schlosses (20) an dem Türflügel (12), einer Falle (44) und einem Riegel (46) und
eine Verstärkungsplatte (22) zum Abdecken des Stulps (40), die auf einer dem Schloss zuzuwendenden Seite (61) eine Auflagefläche (62) aufweist, wobei die Verstärkungsplatte (2) weiter eine Riegelöffnung (70) zum Durchführen des Riegels (46), eine Fallenöffnung (72) zum Durchführen der Falle (44) und eine Befestigungseinrichtung (74) zur Befestigung der Verstärkungsplatte (22) an dem Türflügel (12) aufweist,
**dadurch gekennzeichnet, dass** die Verstärkungsplatte (22) eine Aufnahmenut (64) zur Aufnahme des Stulps (40) aufweist, die durch einen Randbereich (68), an dem die Auflagefläche (62) ausgebildet ist, umrandet ist..

2. Schlossanordnung (18) nach Anspruch 1, **dadurch gekennzeichnet, dass** die Verstärkungsplatte (22)
2.1 im Querschnitt keilförmig ausgebildet ist und/oder
2.2 auf der dem Schloss abzuwendenden Seite (75) eine Oberfläche (76) aufweist, die sich relativ zu der Auflagefläche (62) schräg erstreckt und/oder
2.3 auf der im bestimmungsgemäßen Gebrauch in Schließrichtung weisenden Seite (78) dünner ausgebildet ist als auf der im bestimmungsgemäßen Gebrauch entgegen der Schließrichtung weisenden Seite (80).

3. Schlossanordnung (18) nach Anspruch 1, **dadurch gekennzeichnet, dass** die Verstärkungsplatte (22) im Querschnitt rechteckig ausgebildet ist.

4. Schlossanordnung (18) nach einem der voranstehenden Ansprüche, wobei die Aufnahmenut (64) der Verstärkungsplatte (22)
4.1 an die Außenkontur des Stulps (40) angepasst ist und/oder
4.2 abgerundete Endbereiche (82) aufweist und/oder
4.3 zur bündigen Aufnahme des Stulps (40) ausgebildet ist.

5. Schlossanordnung (18) nach einem der voranstehenden Ansprüche, **dadurch gekennzeichnet,**
**dass** die Befestigungseinrichtung (74)
5.1 an einem Abschnitt des Randbereichs (68) ausgebildet ist, der an einer entgegen der Schließrichtung weisenden Seite (80) ausgebildet ist
5.2 an einem Abschnitt des Randbereichs (68) an einer ersten Seite (80) ausgebildet ist, der dicker und/oder breiter ausgebildet ist, als ein Abschnitt des Randbereichs (68) an einer gegenüberliegenden zweiten Seite (75); und/oder
5.3 wenigstens eine Befestigungsöffnung (86, 88) für einen Befestiger aufweist, die sich in Schließrichtung gesehen hinter der Fallenöffnung (72) und/oder hinter der Riegelöffnung (70) befindet und/oder
5.4 wenigstens eine Senkkopfschraubenöffnung als Befestigungsöffnung (86, 88) aufweist.

6. Schlossanordnung (18) nach einem der voranstehenden Ansprüche,
**dadurch gekennzeichnet,**
**dass** das Schloss (20) ausgewählt ist aus der Gruppe, die ein Einsteckschloss, ein Profilzylinderschloss, ein Schloss mit nur einem Riegel für eine Einpunktverriegelung und Kombinationen der vorgenannten Schlösser umfasst.

7. Schlossanordnung (18) nach einem der voranstehenden Ansprüche, ferner umfassend ein längliches Verstärkungselement (24) zum Einbau in einen schlossseitigen Stirnseitenbereich des Türflügels (12) und zum Verstärken einer schlossseitigen Stirnseite (34) des Türflügels (12), wobei das Verstärkungselement (24) die Berandung (54) um die Mündung der Schlosstasche (41) und Befestigungsöffnungen (56) zur Befestigung des Stulps (40) und zum Befestigen der Verstärkungsplatte (22) aufweist.

8. Schlossanordnung (18) nach Anspruch 7, **dadurch gekennzeichnet, dass** das Verstärkungselement (22)
8.1 als Verstärkungsflachstahl ausgebildet ist und/oder
8.2 einen vertieften Bereich (50) zur Aufnahme von Stulp (40) und Verstärkungsplatte (22) aufweist und/oder
8.3 Abkröpfungen (52) zum Bilden einer Vertiefung (50) im Bereich des Schlosses (20) aufweist.

9. Türflügel (12) für eine einbruchhemmende Drehflügeltür (10) mit einer Schlossanordnung (18) nach einem der voranstehenden Ansprüche.

10. Türflügel (12) nach Anspruch 9, **dadurch gekennzeichnet,**
**dass** der Stulp (40) und die Verstärkungsplatte (22) an der schlossseitigen Stirnseite (34) in einer vertieften Aufnahme (36), deren Rand (48) bis an die Verstärkungsplatte (22) heranreicht, aufgenommen sind.

11. Türflügel (12) nach einem der Ansprüche 9 oder 10, mit einer Schlossanordnung (18) nach einem der Ansprüche 7 oder 8, wobei das Verstärkungselement (24)
11.1 sich über einen Großteil der Höhe und einen Großteil der sich in Dickenrichtung des Türflügels (12) erstreckenden Breite der schlossseitigen Stirnseite (34) in dem Türflügel (12) erstreckt; und/oder
11.2 von einem Mantel (27) des Türflügels (12) übergriffen wird.

12. Türflügel (12) nach einem der Ansprüche 9 bis 11, ausgebildet in Kasten-/Deckelbauweise mit einem Kastenblech (28) und einem Deckelblech (30).

13. Drehflügeltür (10), umfassend einen Türflügel (12) nach einem der Ansprüche 9 bis 12 und eine Zarge (14).

## Claims

1. Lock assembly (18) for a door leaf (12) of a burglary-resistant swing door (10), the lock assembly comprising:
a lock (20) having a lock case (42) for insertion into a lock pocket (41) of the door leaf (12), a faceplate (40) to be placed on an edge (54) around a mouth of the lock pocket (41) and for fixing the lock (20) to the door leaf (12), a latch (44), and a bolt (46) and
a reinforcing plate (22) for covering the faceplate (40), which reinforcing plate has a bearing surface (62) on a side (61) to be turned to the lock, wherein the reinforcing plate (2) further comprises a bolt opening (70) for passing the bolt (46) through, a latch opening (72) for passing the latch (44) through, and a fixing device (74) for fixing the reinforcing plate (22) to the door leaf (12),
**characterized in that** the reinforcing plate (22) has a receiving groove (64) for receiving the faceplate (40), which reinforcing plate is surrounded by an edge region (68) on which the bearing surface (62) is formed.

2. Lock assembly (18) according to claim 1, **characterized in that** the reinforcing plate (22)
2.1 is wedge-shaped in cross section and/or
2.2 has a surface (76) on the side (75) to be turned away from the lock, which surface extends obliquely relative to the bearing surface (62), and/or
2.3 is formed thinner on the side (78) pointing in the closing direction when used as intended than on the side (80) pointing away from the closing direction when used as intended.

3. Lock assembly (18) according to claim 1, **characterized in that** the reinforcing plate (22) is rectangular in cross section.

4. Lock assembly (18) according to any of the preceding claims, wherein the receiving groove (64) of the reinforcing plate (22)
4.1 is adapted to the outer contour of the faceplate (40) and/or
4.2 has rounded end portions (82) and/or
4.3 is designed for flush mounting of the faceplate (40).

5. Lock assembly (18) according to any of the preceding claims,
**characterized in that**
the fixing device (74)
5.1 is formed at one section of the edge region (68) which is formed on a side (80) facing away from the closing direction,
5.2 is formed at a section of the edge region (68) on a first side (80), which section is thicker and/or larger than a section of the edge region (68) on an opposite second side (75); and/or
5.3 includes a least one mounting hole (86, 88) for a fastener, which mounting hole is located behind the latch opening (72) and/or behind the bolt opening (70) viewed in the closing direction; and/or
5.4 comprises at least one countersunk screw opening as a mounting hole (86, 88).

6. Lock assembly (18) according to any of the preceding claims,
**characterized in that**
the lock (20) is chosen from the group which comprises a mortise lock, a profile cylinder lock, a lock with only one bolt for single-point locking, and combinations of the aforementioned locks.

7. Lock assembly (18) according to any of the preceding claims, further comprising an elongated reinforcing element (24) for installation into a lock-side end face region of the door leaf (12) and for reinforcing a lock-side end face of the door leaf (12), wherein the reinforcing element (24) includes the edge (54) around the mouth of the lock pocket (41) and mounting holes (56) for mounting the faceplate (40) and for fastening the reinforcing plate (22).

8. Lock assembly (18) according to claim 7, **characterized in that**
the reinforcing element (22)
8.1. is formed as a reinforcing flat steel and/or
8.2 includes a recessed area (50) for receiving the faceplate (40) and the reinforcing plate (22) and/or
8.3 includes a bent section (52) for forming a recess (50) in the region of the lock (20).

9. Door leaf (12) for a burglary-resistant swing door (10) with a lock assembly (18) according to any of the preceding claims.

10. Door leaf (12) according to claim 9, **characterized in that**
the faceplate (40) and the reinforcing plate (22) are accommodated, at the lock-side end face (34), in a recessed receptacle (36) the edge (48) of which reaches up to the reinforcing plate (22).

11. Door leaf (12) according to any of claims 9 or 10, comprising a lock assembly (18) according to any of claims 7 or 8, wherein the reinforcing element (24)
11.1 extends across a large part of the height and a large part of the width of the lock-side end face (34) extending in the thickness direction of the door leaf (12) in the door leaf (12); and/or
11.2 is overlapped by a casing (27) of the door leaf (12).

12. Door leaf (12) according to any of claims 9 to 11, formed in the box/lid design with a box sheet metal plate (28) and a cover sheet metal plate (30).

13. Swing door (10), comprising a door leaf (12) according to any of claims 9 to 12 and a frame (14).

## Revendications

1. Ensemble de serrure (18) pour un vantail de porte (12) d'une porte battante anti-effraction (10), l'ensemble de serrure comprenant:
une serrure (20) comportant un boîtier de serrure (42) destiné à être inséré dans une poche de serrure (41) du vantail de porte (12), une plaque frontale (40) destinée à être placée sur un bord (54) autour d'une ouverture de la poche de serrure (41) et à fixer la serrure (20) au vantail de porte (12), un loquet (44) et un pêne (46) et
une plaque de renfort (22) destinée à recouvrir la plaque frontale (40), laquelle plaque de renfort comporte une surface d'appui (62) sur un côté (61) à tourner vers la serrure, la plaque de renfort (2) comprenant en outre une ouverture de pêne (70) pour le passage du pêne (46), une ouverture de loquet (72) pour le passage du loquet (44), et un dispositif de fixation (74) pour fixer la plaque de renfort (22) au vantail de porte (12),
**caractérisé en ce que** la plaque de renfort (22) comporte une rainure de réception (64) pour recevoir la plaque frontale (40), laquelle plaque de renfort est entourée d'une zone de bord (68) sur laquelle est formée la surface d'appui (62).

2. Ensemble de serrure (18) selon la revendication 1, **caractérisé en ce que**
la plaque de renfort (22)
2.1 a une section transversale en forme de coin et/ou
2.2 comporte une surface (76) sur le côté (75) à détourner de la serrure, laquelle surface s'étend obliquement par rapport à la surface d'appui (62), et/ou
2.3 est formée plus mince sur le côté (78) pointant dans la direction de fermeture lors d'une utilisation conforme à l'usage prévu que sur le côté (80) pointant dans la direction opposée à la direction de fermeture lors d'une utilisation conforme à l'usage prévu.

3. Ensemble de serrure (18) selon la revendication 1, **caractérisé en ce que** la plaque de renfort (22) a une section transversale rectangulaire.

4. Ensemble de serrure (18) selon l'une quelconque des revendications précédentes, dans lequel la rainure de réception (64) de la plaque de renfort (22)
4.1 est adaptée au contour extérieur de la plaque frontale (40) et/ou
4.2 présente des parties d'extrémité arrondies (82) et/ou
4.3 est conçue pour un montage à fleur de la plaque frontale (40).

5. Ensemble de serrure (18) selon l'une quelconque des revendications précédentes, **caractérisé en ce que**
le dispositif de fixation (74)
5.1 est formé au niveau d'une section de la zone de bord (68) qui est formée sur un côté (80) opposé à la direction de fermeture,
5.2 est formé au niveau d'une section de la zone de bord (68) sur un premier côté (80), laquelle section est plus épaisse et/ou plus grande qu'une section de la zone de bord (68) sur un deuxième côté opposé (75); et/ou
5.3 comprend au moins un trou de montage (86, 88) pour une fixation, lequel trou de montage est situé derrière l'ouverture de loquet (72) et/ou derrière l'ouverture de pêne (70) vu dans la direction de fermeture; et/ou
5.4 comprend au moins une ouverture de vis à tête fraisée comme trou de montage (86, 88).

6. Ensemble de serrure (18) selon l'une quelconque des revendications précédentes, **caractérisé en ce que**
la serrure (20) est choisie parmi le groupe qui comprend une serrure à mortaiser, une serrure à cylindre profilé, une serrure à un seul pêne pour un verrouillage à un seul point, et des combinaisons des serrures susmentionnées.

7. Ensemble de serrure (18) selon l'une quelconque des revendications précédentes, comprenant en outre un élément de renfort allongé (24) destiné à être installé dans une zone d'extrémité côté serrure du vantail de porte (12) et à renforcer une extrémité côté serrure (34) du vantail de porte (12), dans lequel l'élément de renfort (24) comprend le bord (54) autour de l'ouverture de la poche de serrure (41) et des trous de montage (56) pour monter la plaque frontale (40) et pour fixer la plaque de renfort (22).

8. Ensemble de serrure (18) selon la revendication 7, **caractérisé en ce que** l'élément de renfort (22)
8.1. est formé comme un renfort en acier plat et/ou
8.2 comprend une zone en retrait (50) pour recevoir la plaque frontale (40) et la plaque de renfort (22) et/ou
8.3 comprend une section pliée (52) pour former un évidement (50) dans la région de la serrure (20).

9. Vantail de porte (12) pour une porte battante anti-effraction (10) avec un ensemble de serrure (18) selon l'une quelconque des revendications précédentes.

10. Vantail de porte (12) selon la revendication 9, **caractérisé en ce que**
la plaque frontale (40) et la plaque de renfort (22) sont logées, au niveau de la face d'extrémité côté serrure (34), dans un logement en retrait (36) dont le bord (48) s'étend jusqu'à la plaque de renfort (22).

11. Vantail de porte (12) selon l'une quelconque des revendications 9 ou 10, comprenant un ensemble de serrure (18) selon l'une quelconque des revendications 7 ou 8, dans lequel l'élément de renfort (24)
11.1 s'étend sur une grande partie de la hauteur et une grande partie de la largeur de la face d'extrémité côté serrure (34) s'étendant dans le sens de l'épaisseur du vantail de porte (12) dans le vantail de porte (12); et/ou
11.2 est recouvert par un boîtier (27) du vantail de porte (12).

12. Vantail de porte (12) selon l'une quelconque des revendications 9 à 11, formé selon la conception boîte/couvercle avec une plaque de tôle de boîte (28) et une plaque de tôle de couvercle (30).

13. Porte battante (10), comprenant un vantail de porte (12) selon l'une quelconque des revendications 9 à 12 et un cadre (14).
